# EUROPÄISCHE PATENTSCHRIFT

(11) **EP 1 512 808 B1**
(45) Veröffentlichungstag und Bekanntmachung des Hinweises auf die Patenterteilung: **23.10.2013**
(21) Anmeldenummer: 04103869.6
(22) Anmeldetag: 11.08.2004
(51) Int. Cl.: E04F 15/04, E04F 13/10, B27N 7/00

(54) **Paneele mit feuchtigkeitsgeschützter Fuge**
Panels with moisture-protected joint
Panneaux avec joint protégé contre l'humidité

(30) Priorität: 05.09.2003 DE 20313661 U
(43) Veröffentlichungstag der Anmeldung: 09.03.2005
(73) Patentinhaber: KAINDL FLOORING GmbH, 5071 Wals (AT)
(72) Erfinder: Schitter, Dr. Leonhard, 5300, Hallwang (AT)
(74) Vertreter: Gille Hrabal

(56) Entgegenhaltungen:
- WO-A-01/96688
- WO-A-02/24421
- WO-A-97/47834
- WO-A-03/012224
- DE-A- 3 819 245
- DE-U- 9 413 059
- DE-U- 20 206 751
- DE-U- 20 300 306
- US-A1- 2002 031 646

## Beschreibung

Die Erfindung betrifft Paneele und zwar insbesondere Laminatpaneele, die einen Belag bilden können. Der Belag dient beispielsweise als Wand-, Boden- oder Deckenbelag. Die Paneele bestehen in der Regel aus Holz, einem Holzmaterial, so zum Beispiel aus Span-, HDF- oder MDF-Platten, Kunststoff oder kunststoffartigem Material. An der einen Oberseite der Paneele ist regelmäßig eine Dekorschicht vorgesehen, die dem Belag das gewünschte Aussehen verleiht. Die Dekorschicht kann durch bedrucktes Papier gebildet sein. Die Dekorschicht kann aber auch aus Echtholz oder ähnlichen Materialien bestehen. Wird die Dekorschicht durch bedrucktes Papier gebildet, so befindet sich in der Regel oberhalb des Papiers eine gegen Feuchtigkeit und/ oder Abrieb schützende transparente Schicht, die typischerweise harzhaltig ist und abriebfeste Partikel wie Korund, Aluminiumoxid oder Siliziumkarbid aufweist. Unterhalb der Platte ist dann üblicherweise ein sogenanntes Gegenzugpapier, welches mittels Harz imprägniert ist, oder eine aus Echtholz oder anderem Material bestehende Schicht, welche ein Verziehen des Paneels verhindern soll, angebracht.

Werden Paneele zu einem Belag zusammengesetzt, so können die Fugen an der Oberseite mit dem Dekor Ausnehmungen aufweisen. Dies geschieht regelmäßig aus optischen Gründen. Eine derartige Ausnehmung wird in der DE 381 9245 A1 offenbart. Es werden aber auch technische Vorteile angegeben, so zum Beispiel um das seitliche Verbinden von zwei Paneelen durch Verschwenken zu erleichtern, wie beispielsweise der WO 01/96688 A1 zu entnehmen ist. Durch seitliches Fräsen werden Kupplungsmittel wie Nut und Feder für vertikales formschlüssiges Verbinden und weitere Verriegelungsmittel für horizontales formschlüssiges Verbinden sowie die Ausnehmung geschaffen. Der Bereich der Ausnehmung ist dann im Unterschied zur angrenzenden Oberfläche nicht gegen Feuchtigkeit geschützt sowie mit einem Dekor versehen.

Um die aus der WO 01/96688 A1 bekannte V-Fuge dekorativ zu gestalten, wird diese nach dem Fräsen separat bedruckt und zwar vorzugsweise mit einem wasserdichten Material, um zugleich einen Schutz gegen Feuchtigkeit zu gewährleisten. Die Stoßkanten und Übergänge sind relativ empfindlich gegenüber dem Eindringen von Wasser bzw. Feuchtigkeit.

Die Druckschrift DE 203 00 306 U1 betrifft ein Fußbodenpaneel mit einer Trägerplatte aus einem Holzwerkstoff, mindestens einer an die Oberseite der Trägerplatte angeordneten Beschichtung und mit den Längskanten und an den Querkanten angeordneten Verbindungsmitteln zum Verbinden des Fußbodenpaneels mit weiteren gleichartigen Fußbodenpaneelen. In einer Ausführungsform sind Fugen vorgesehen, welche mit einer Zusatzbeschichtung versehen sind.

Die Druckschrift WO 03 012224 A1 offenbart Bodenpaneele zum horizontalen mechanischen Verbinden von Bodenpaneelen durch Verbindungsmittel mit korrespondierenden aktiven Verbindungsoberflächen, wobei mindestens eine der aktiven Verbindungsoberflächen des Verbindungsmittels aus elastisch verformbarem Material besteht, welches sich von dem Material des Grundkörpers des Bodenpaneels unterscheidet.

Die Druckschrift WO 97 47 834 beschreibt einen Bodenbelag bestehend aus Bodenpaneelen mit Kopplungsteilen, insbesondere in der Form einer Zunge und Fugenöffnung, welche durch integrierte mechanische Verriegelungsmittel ein voneinander Wegdriften von zwei gekoppelten Bodenpaneelen verhindern können.

Die Druckschrift WO 01 96688 A1 betrifft einen Bodenbelag bestehend aus harten Paneelen, die durch Kopplungsmittel miteinander verriegelt sind. In einer Ausführungsform weist ein hartes Paneel eines Bodenbelags an der Oberseite eine Fase auf, die mit einer dekorativen Schicht versehen ist, die vorzugsweise feuchtigkeitsresistent ist.

Aufgabe der Erfindung ist die Bereitstellung von Paneelen der vorgenannten Art mit einem Feuchtigkeitsschutz bei den Fugen zum Schutz der sichtbaren Oberfläche vor Beschädigungen.

Die Aufgabe wird durch Paneele mit den Merkmalen des Anspruchs 1 gelöst. Vorteilhafte Ausgestaltungen ergeben sich aus den abhängigen Ansprüchen.

Die aus der WO 01/96688 A1 bekannten Ausnehmungen, die an die Oberfläche grenzen, werden erfindungsgemäß nicht lediglich bedruckt, sondern vollflächig lackiert oder eingefärbt oder ein elastisches Material aufgebracht. Es wird durchgehend die Farbe oder das elastische Material wie Gummi oder Silikon einheitlich und vollflächig aufgetragen. Dabei reicht die Lackierung, Einfärbung oder Schicht aus elastischem Material bis in das Innere einer Fuge hinein, so dass so gewährleistet ist, dass bei zwei miteinander verbundenen Paneelen nicht lediglich Stoßkanten eines bedruckten Dekors aneinander grenzen. Statt dessen werden Lack- oder Farbschichten vollflächig und folglich zuverlässig gegeneinander gedrückt. Der besonders kritische Bereich am Grund einer Ausnehmung an der Grenze zwischen zwei Paneelen ist so im Vergleich zum Stand der Technik besser gegen Feuchtigkeit geschützt.

Feuchtigkeitsabweisende Lack- oder Farbschichten sowie vor allem Schichten aus elastischem Material werden so dick aufgetragen, dass zwei dieser Schichten im verbundenen Zustand von zwei Paneelen gegeneinander gepresst werden und so für einen dichten Kontakt zwischen zwei Paneelen sorgen. Beim Aufkleben eines Bandes oder Bedrucken gemäß dem Stand der Technik kann passieren, dass nicht Band gegen Band bzw. aufgedruckte Farbe gegen aufgedruckte Farbe gepresst wird, sondern dass statt dessen darunter liegende Bereiche der Paneele besonders dicht aneinander anliegen. Damit kann eindringende Feuchtigkeit einen von der Oberfläche her sichtbaren Bereich der Paneele beschädigen. Erfindungsgemäß ist dagegen sichergestellt, dass Lackschichten oder Schichten aus elastischem Material gegeneinander im kritischen Übergangsbereich von einem Paneel zum anderen gegeneinander gepresst werden und so verbessert gegen Feuchtigkeit schützen.

Die Schichtdicke liegt vorteilhaft bei wenigstens 1/10 Millimeter, vorteilhaft bei mehreren 1/10 Millimetern. Verhält sich das Material flexibel und/ oder elastisch, so sind mehrere 1/10 Millimeter als Schichtdicke zu bevorzugen. Vorzugsweise liegt die Schichtdicke dann bei wenigstens 3/10 Millimetern, besonders bevorzugt bei wenigstens 5/10 Millimetern.

Die feuchtigkeitsabweisende Schicht wird insbesondere im Anschluss an ein seitliches Fräsen von Kupplungselemente aufgetragen. So kann die feuchtigkeitsabweisende Schicht nicht nachträglich durch Bearbeitungsschritte beschädigt werden.

Anhand der nachfolgenden Ausführungsbeispiele wird die Erfindung näher erläutert. Es zeigen
- Fig. 1 :: Paneele mit V-Fuge und einer Schicht aus elastischem Material;
- Fig. 2:: miteinander verbundene Paneele gemäß Figur 1;
- Fig. 3:: Paneele mit V-Fuge und einer Lackschicht;
- Fig. 4:: Paneele mit V-Fuge, die durch Absenken miteinander verbunden werden können.

Die Figuren zeigen Paneele 1 und 2, die mittels einer Nut 3 und einer Feder 4 vertikal, das heißt senkrecht zur Oberfläche des Belags miteinander formschlüssig verbunden werden können. Weitere Verriegelungselemente 7 und 8 dienen der formschlüssigen Verbindung von zwei Paneelen in horizontaler Richtung parallel zur Oberfläche des Belags. Die Paneele weisen Ausnehmungen 5 auf, die im zusammengefügten Zustand von zwei Paneelen im Schnitt V-förmig sind. Dekorativ können jedoch auch andere von einer V-Form abweichende Querschnitte sein. So sind solche Ausnehmungen beliebt, die nach außen gewölbt sind.

Die Nut 3 kann eine vorgezogene Lippe 6 aufweisen, um Verriegelungselemente 7 und 8 außerhalb der Nut vorsehen zu können, wie die Figuren 1 und 2 verdeutlichen. Vorteilhaft steht mehr Platz zur Verfügung. Dies kann dazu genutzt werden, um Paneele besonders fest miteinander formschlüssig verbinden zu können. Die feste Verbindung liegt insbesondere dann vor, wenn zwei Paneele durch Verschwenken miteinander verbunden werden können, wie die Figuren 1 und 2 zeigen, nicht aber durch ein Verschieben der Paneele in einer Ebene.

Mit der in Figur 3 gezeigten Ausführungsform lassen sich Paneele durch Verschieben in einer Ebene verbinden. Dies erleichtert etwa die Handhabung, wenn Schmalseiten von Paneelen miteinander verbunden werden müssen. Auch ist der Verschnitt gering. Die Herstellungskosten der in Figur 3 Ausführungsform mit den gleich langen Schenkeln der Nut 3 sind daher geringer.

An der sichtbaren Seite des Belages sind die Paneele mit einer Dekorschicht 9 versehen. Das Dekor kann durch bedrucktes Papier oder Holz erzeugt sein. Unterhalb der Paneele 1 und 2 gibt es im allgemeinen eine als Gegenzug dienende Schicht, die dem Aufbau der Dekorschicht ähnelt, um so einen Verzug zu vermeiden.

Erfindungsgemäß sind die Wände der Ausnehmung mit einer feuchtigkeitsabweisenden Lack- und/ oder Farbschicht oder einer feuchtigkeitsabweisenden Schicht aus flexiblem, elastischem Material 10 wie etwa Silikon versehen. Diese Schicht wird bevorzugt nach dem Fräsen der Kupplungselemente 3, 4, 7, 8 sowie der Ausnehmungen 5 aufgebracht. Die Schicht 10 ist hinreichend dick, so dass die Schichten am Grund 1 1 der Ausnehmung fest gegeneinander gepresst werden. So wird in diesem kritischen Übergangsbereich ein besonders guter Feuchtigkeitsschutz herbeigeführt. Es genügt dann, lediglich die Wände der Ausnehmung mit der schützenden Schicht 10 zu versehen. Dies gilt vor allem, wenn die Schicht aus flexiblen und/oder elastischem Material besteht. Indem vollflächig und einheitlich aufgetragen wird, ist sichergestellt, dass die Ausnehmung vollflächig geschützt ist.

Bei der in den Figuren 1 und 2 gezeigte Ausführungsform der Paneele erleichtern die Ausnehmungen 5 vorteilhaft das Verbinden durch Verschwenken.

In der Ausführungsform gemäß Figur 3 bedeckt die feuchtigkeitsabweisende Schicht 10 nicht lediglich die Wände der Ausnehmung 5, sondern reicht bis in das Innere der Fuge hinein. Werden die in Figur 3 gezeigten Paneele 1 und 2 miteinander verbunden, so stoßen nicht lediglich Kanten der Schicht 10 aufeinander, die bei nicht hinreichender Schichtdicke regelmäßig nicht genügend dicht aneinander anliegen. Statt dessen grenzend die Schichten 10 innerhalb der Fuge 10 flächig aneinander. Selbst wenn Feuchtigkeit nun in das Innere der Fuge dringt, so gelangt Feuchtigkeit an den Übergang zwischen einem Paneel 1 oder 2 und der Schicht 10 erst innerhalb der Fuge. Dieser Übergang von der Schicht 10 zum dahinter befindlichen Bereich des Paneels ist von der Oberfläche her nicht sichtbar. Selbst wenn also Feuchtigkeit trotz gegeneinander gepresster Flächen in das Innere der Fuge eindringen sollte, so wird ein vergleichsweise feuchtigkeitsempfindlicher Bereich betroffen, der von außen nicht sichtbar ist. Damit behält der Belag sein wichtigste Funktion, nämlich von der Oberfläche her gesehen dekorativ auszusehen.

Neben den in den Figuren 1 bis 3 gezeigten Ausführungsformen gibt es Paneele, die durch Absenken leimlos miteinander verbunden werden können. Hierunter ist zu verstehen, dass ein Paneel 2 parallel zu einem Paneel 1 gehalten wird, wie in Figur 4 gezeigt wird. Befinden sich dabei Kupplungselemente geeignet übereinander und wird das Paneel 2 unter Beibehaltung der parallelen Lage entlang des Pfeils 12 abgesenkt, so verasten die Kupplungselemente schließlich ineinander. Die beiden Paneele 1 und 2 sind dann formschlüssig miteinander verbunden. Unter anderem offenbart die DE 202 06 751.3 solche Paneele.

Bei dieser Verbindungsart ist besonders kritisch, dass durch das Absenken die Oberfläche und zwar insbesondere im Bereich der Fuge beschädigt wird. Es ist bei solchen Ausführungsformen daher von besonderem Vorteil, Ausnehmungen 5 bei der Fuge angrenzend an die Oberfläche mit dem Dekor vorzusehen. So werden nämlich Beschädigungen der rechtwinkligen, besonders gefährdeten Kanten, wie sie beim Stand der Technik vorgesehen werden, vermieden. Ist ein Lack oder eine Farbe aufgetragen, so kann problemlos eine dennoch aufgetretene Beschädigung nachgebessert werden, zumal die Ausnehmung typischerweise schlecht ausgeleuchtet ist und somit Beschädigungen oder nachträgliche Ausbesserungen ohnehin kaum auffallen. Ist eine elastische Schicht aufgebracht, so wird dieser kritische Bereich ohnehin besonders gut gegen versehentliche Stöße geschützt.

Die in Figur 4 bekannte Ausführungsform ist bis auf die Ausnehmungen aus der DE 202 06 751.3 bekannt. Hier werden die Besonderheiten und Vorteile dieser Kupplungselemente im Einzelnen beschrieben. Ein nach unten gerichtetes Kupplungselement 13 des Paneels 2 gelangt durch das Absenken in eine korrespondierende Ausnehmung 14, die innerhalb einer vorstehenden unteren Flanke 15 des Paneels 1 vorhanden ist. Hierdurch werden die Paneele 1 und 2 parallel zur Oberfläche 9 sowie senkrecht zur gemeinsamen Fuge formschlüssig verriegelt. Eine seitlich nach außen vorstehende Feder 16 des Paneels 2 rastet schließlich in eine korrespondierende Ausnehmung 17 des Paneels 1 ein. So werden die beiden Paneele senkrecht zur Oberfläche 9 miteinander verriegelt. Besonderes Merkmal bei der Ausführungsform der Figur 4 ist, dass die Feder 16 weniger weit seitlich hervorsteht als der darüber befindliche Oberflächenbereich. Dadurch wird weiter verbessert erreicht, dass Beschädigungen im Bereich der Oberfläche vermieden werden.

Es ist von besonderem Vorteil, an den Langseiten von Paneelen Kupplungselemente vorzusehen, die durch Verschwenken miteinander verbunden werden. Solche Kupplungselemente werden in den Figuren 1 und 2 offenbart. An den Schmalseiten werden dann bevorzugt Kupplungselemente vorgesehen, die durch Absenken miteinander verbunden werden können. So können drei Paneele gleichzeitig durch eine Verschwenkbewegung besonders stabil miteinander verbunden werden und zwar zwei Paneele an den Langseiten durch Verschwenken und zeitgleich das Paneele, welches verschwenkt wird, mit einem benachbarten dritten Paneel an den Schmalseiten. Die Ausnehmungen 5 verhindern dann sowohl an den Lang- als auch an den Schmalseiten versehentliche Beschädigungen bei den Fugen im Oberflächenbereich.

## Patentansprüche

1. Paneel (1), welches mit einem zweiten Paneel (2) einen Belag bilden kann, mit einer Ausnehmung (5) beim Übergang von der Paneeloberfläche zu einer angrenzenden Paneelseite, wobei die Wand der Ausnehmung mit einer feuchtigkeitsabweisenden Schicht aus einem Lack, einer Farbe oder einem elastischen, flexiblen Material versehen ist, wobei die Schicht einheitlich und vollflächig aufgetragen ist, **dadurch gekennzeichnet, dass** die Schicht (10) so dick aufgetragen ist, dass zwei dieser Schichten (10) im verbundenen Zustand von zwei Paneelen gegeneinander wasserdicht gepresst sind und für einen dichten Kontakt am Grund der Ausnehmung (5) sorgen.

2. Paneel nach einem der vorhergehenden Ansprüche mit einer Dekorschicht (9), die die Oberfläche bildet.

3. Paneel nach einem der vorhergehenden Ansprüche mit einer Schicht (10), die zusätzlich zu Wänden (5) der Ausnehmung angrenzende Teile weitere angrenzende seitliche Bereiche des Paneels bedeckt.

4. Paneel nach einem der vorhergehenden Ansprüche mit einer Schicht (10), die durch einen vollflächigen im wesentlichen, farblich einheitlichen Lackauftrag gebildet ist.

5. Paneel nach einem der vorhergehenden Ansprüche mit seitlich angebrachten Kupplungselementen (3, 4, 7, 8), mit denen Paneele formschlüssig miteinander verbunden werden können.

6. Paneel nach einem der vorhergehenden Ansprüche, bei dem die feuchtigkeitsabweisende Schicht (10) aus Silikon oder Gummi besteht.

7. Paneel nach einem der vorhergehenden Ansprüche, bei dem die feuchtigkeitsabweisende Schicht (10) wenigstens 0,3 mm, bevorzugt wenigstens 0,5 mm, besonders bevorzugt wenigstens 0,8 mm dick ist.

8. Paneel nach einem der vorhergehenden Ansprüche, welches überwiegend aus einem Holzmaterial und zwar bevorzugt aus HDF oder MDF besteht.

9. Paneel (2) nach einem der vorhergehenden Ansprüche, welches mit einem weiteren Paneel (1) durch Absenken verbunden werden kann und zwar insbesondere an Schmalseiten.

10. Paneel (2) nach einem der vorhergehenden Ansprüche, welches mit einem weiteren Paneel (1) durch Verschwenken um eine gemeinsame Fuge verbunden werden kann und zwar insbesondere an den Langseiten.

11. Paneel (2) nach einem der vorhergehenden Ansprüche, welches mit einem weiteren Paneel (1) durch Verschieben in einer Ebene verbunden werden kann und zwar insbesondere an Schmalseiten.

12. Fußbodenbelag, gebildet aus Paneelen mit den Merkmalen nach einem der vorhergehenden Ansprüche.

13. Fußbodenbelag nach dem vorhergehenden Anspruch, bei dem das Dekor durch eine bedruckte Papierschicht gebildet wird, die durch eine abriebfeste, transparente Schicht bedeckt wird.

## Claims

1. A panel capable of forming a covering with a second panel (2) having a recess (5) at the passage from the panel surface to an adjacent panel side, wherein the wall of the recess is provided with a moisture-resistant coating layer of varnish, paint or an resilient flexible material, wherein the coating layer is applied uniformly and all over the surface, **characterized in that** the layer (10) is applied to such an extent that two of these coating layers (10) are watertightly forced to each other in the connected state of two panels providing a tight contact at the bottom of the recess (5).

2. The panel according to one of the preceding claims having a decorative layer (9) which forms the surface.

3. The panel according to one of the preceding claims having a layer (10) which, in addition to parts adjacent to the walls (5) of the recess covers other adjacent lateral areas of the panel.

4. The panel according to one of the preceding claims having a layer (10) which is formed by an all-over varnish coating of essentially uniform color.

5. The panel according to one of the preceding claims having laterally mounted coupling elements (3, 4, 7, 8), by way of which panels may be form-fittingly connected to each other.

6. The panel according to one of the preceding claims wherein the moisture-resistant layer (10) consists of silicone or rubber.

7. The panel according to one of the preceding claims wherein the moisture-resistant layer (10) is at least 0.3 mm in thickness, preferably at least 0.5 mm, especially preferably 0.8 mm in thickness.

8. The panel according to one of the preceding claims which predominantly consists of a wood material, and preferably consists of HDF or MDF.

9. The panel (2) according to one of the preceding claims which may be connected to another panel (1) by lowering and especially may be connected at narrow sides.

10. The panel (2) according to one of the preceding claims which may be connected to another panel (1) by pivoting about a shared joint and especially may be connected at the long sides.

11. The panel (2) according to one of the preceding claims which may be connected to another panel (1) by single-plane displacement and especially may be connected at narrow sides.

12. Floor covering formed from panels having the features according to one of the preceding claims.

13. Floor covering according to the preceding claim wherein the decor is formed by a printed paper layer covered by an abrasion-resistant transparent layer.

## Revendications

1. Panneau capable de former un revêtement avec un deuxième panneau (2) ayant un enfoncement (5) au niveau du passage à partir de la surface de panneau à un coté de panneau adjacent, dans lequel le paroi de l'enfoncement est muni avec une couche imperméable à l'humidité d'un vernis, d'une peinture ou d'un matériau élastique, flexible, dans lequel la couche est appliquée de façon homogène et sur toute la surface, **caractérisé par le fait que** la couche (10) est applique jusqu'à une épaisseur telle que deux de ces couches (10), en état de liaison de deux panneaux, sont serrées l'une contre l'autre de façon imperméable à l'eau et assurent un contact étanche au fond de l'enfoncement (5).

2. Panneau selon l'une des revendications précédentes ayant une couche décorative (9) qui forme la surface.

3. Panneau selon l'une des revendications précédentes ayant une couche (10) qui, outre les parties adjacentes aux parois (5) de l'enfoncement, couvre autres régions adjacentes latérales du panneau.

4. Panneau selon l'une des revendications précédentes ayant une couche (10) qui est formée par un revêtement de vernis sur toute la surface sensiblement de couleur uniforme.

5. Panneau selon l'une des revendications précédentes ayant des éléments de couplage (3, 4, 7, 8) qui sont montés latéralement par lesquels des panneaux peuvent être liés à forme finale l'un avec l'autre.

6. Panneau selon l'une des revendications précédentes dans lequel la couche (10) imperméable à l'humidité consiste en silicone ou en caoutchouc.

7. Panneau selon l'une des revendications précédentes dans lequel la couche (10) imperméable à l'humidité est au moins 0,3 mm, préférablement au moins 0,5 mm, particulièrement préféré 0,8 mm d'épaisseur.

8. Panneau selon l'une des revendications précédentes qui surtout consiste en un matériau de bois, à savoir HDF ou MDF.

9. Panneau (2) selon l'une des revendications précédentes qui peut être lié à un autre panneau (1) par abaissement, à savoir particulièrement chez des côtés étroits.

10. Panneau (2) selon l'une des revendications précédentes qui peut être lié à un autre panneau (1) par pivotement autour d'un joint commun, à savoir particulièrement chez les côtés longitudinaux.

11. Panneau (2) selon l'une des revendications précédentes qui peut être lié à un autre panneau (1) par déplacement dans une plaine, à savoir particulièrement chez des côtés étroits.

12. Revêtement de sol formé de panneaux ayant les caractéristiques selon l'une des revendications précédentes.

13. Revêtement de sol selon la revendication précédente dans lequel le décor est formé par une couche revêtue par une couche transparente résistante à l'abrasion.
